# EUROPÄISCHE PATENTSCHRIFT

(11) **EP 3 601 666 B1**
(45) Veröffentlichungstag und Bekanntmachung des Hinweises auf die Patenterteilung: **17.01.2024**
(21) Anmeldenummer: 18702468.2
(22) Anmeldetag: 29.01.2018
(51) Int. Cl.: D21G 1/00, D21G 7/00, D21G 9/00, D21H 23/00

(54) **BAHNBEHANDLUNG**
WEB TREATMENT
TRAITEMENT DE BANDE

(30) Priorität: 21.03.2017 DE 102017106050
(43) Veröffentlichungstag der Anmeldung: 05.02.2020
(73) Patentinhaber: Voith Patent GmbH, 89522 Heidenheim (DE)
(72) Erfinder: BONK, Guenter, 41068 Moenchengladbach (DE); KRIECHBAUM, Guenther, 89522 Heidenheim (DE); MACK, Thomas, 89567 Sontheim (DE); GRASHOF, Bettina, 89542 Herbrechtingen (DE); GRABSCHEID, Joachim, 89547 Gerstetten (DE); ZHANG, Xiaowu, 70437 Stuttgart (DE)
(74) Vertreter: Voith Patent GmbH - Patentabteilung
(86) Internationale Anmeldenummer: PCT/EP2018/052064
(87) Internationale Veröffentlichungsnummer: WO 2018/171959

(56) Entgegenhaltungen:
- EP-A1- 2 682 520
- EP-A1- 2 876 206
- DE-A1- 10 255 907
- DE-A1-102006 051 537
- DE-A1-102010 029 617

## Beschreibung

Die Erfindung betrifft ein Verfahren zur Behandlung einer Faserstoffbahn, insbesondere einer Papier- oder Kartonbahn im Endabschnitt einer Maschine zur Herstellung derselben, welcher in Bahnlaufrichtung aufeinander folgend eine Trockenpartie zur Trocknung, eine erste Glättvorrichtung zur Vorglättung, eine Streichvorrichtung zum Auftrag von Streichfarbe, eine weitere Glättvorrichtung sowie eine Aufrollvorrichtung zum Aufwickeln der fertigen Faserstoffbahn umfasst, wobei die Faserstoffbahn zwischen Trockenpartie und Aufrollvorrichtung durch zumindest eine Kühleinheit mit Verdunstungskühlung geführt wird.

Zur Herstellung von Papier- oder Kartonbahnen verwendet man üblicherweise eine Papier- oder Kartonmaschine mit Stoffauflauf, Former, Presse und Trockenpartie. Am Ausgang der Trockenpartie oder hinter einer Trockengruppe innerhalb der Trockenpartie sind meist ein Kalander und/oder eine Streicheinrichtung angeordnet. Im Kalander wird die Bahn geglättet und gegebenenfalls auch verdichtet. Demgegenüber wird in einer Streicheinrichtung eine pigmenthaltige Streichfarbe auf eine oder beide Oberflächen der Bahn aufgetragen.

Zur Vergleichmäßigung der Feuchte der Bahn in Querrichtung ist es bekannt, vor dem Kalander Dampf oder Wasser auf die Bahn aufzutragen.

Problematisch ist allerdings die Temperierung der Faserstoffbahn als Grundlage für eine optimale Glättung und Aufrollung. Hierzu beschreibt die EP 2 682 520 einen Lösungsansatz.

Die Aufgabe der Erfindung ist die Gewährleistung einer volumenschonenden Glättung sowie möglichst auch einer verbesserten Oberflächenqualität bei der Aufrollung.

Erfindungsgemäß wurde die Aufgabe dadurch gelöst, dass die Faserstoffbahn vor der ersten und zwischen der ersten und der weiteren Glättvorrichtung mittels jeweils wenigstens einer Kühleinheit gekühlt wird.

Außerdem sollte die Faserstoffbahn zwischen der weiteren Glättvorrichtung und der Aufrollvorrichtung ebenfalls mittels zumindest einer Kühleinheit gekühlt werden.

In beiden Fällen ist es von Vorteil, wenn die Faserstoffbahn mittels Kühleinheit derart gekühlt und befeuchtet wird, dass sich der Feuchtegehalt absolut um weniger als 1% ändert und vorzugsweise annähernd konstant bleibt.

Die Kühlung der Faserstoffbahn ist Grundlage für ein volumenschonendes Glätten sowie eine möglichst geringe Beeinträchtigung des Strichs bei der Aufrollung.

Als effiziente Kühlung erweist sich dabei die Verdunstungskühlung. Daneben führen aber auch Erwärmungen der Faserstoffbahn beim Glätten und beim Streichen zum Verlust an Feuchte.

Ein zu starkes Absinken des Feuchtegehalts beeinflusst jedoch insbesondere das Glättergebnis der weiteren Glättvorrichtung sowie das Aufwickeln negativ.

Insgesamt hat es sich für die meisten Bahnsorten als optimal erwiesen, wenn der Feuchtegehalt der Faserstoffbahn zwischen der Trockenpartie und der Aufrollvorrichtung bei möglichst geringer Veränderung im Bereich zwischen 6 und 11% liegt.

Auch die Temperatur der Faserstoffbahn sollte in diesem Abschnitt der Maschine möglichst wenig schwanken. Daher ist mit Vorzug an mehreren in Bahnlaufrichtung voneinander beabstandeten Stellen zu kühlen.

Im Ergebnis sollte die Faserstoffbahn derart gekühlt werden, dass die Temperatur der Faserstoffbahn vor der Aufrollvorrichtung höchstens 50°C beträgt.

Wegen der hohen Temperatur der Faserstoffbahn am Ende der Trockenpartie sollte die Faserstoffbahn vor der ersten Glättvorrichtung erstmals gekühlt werden.

Die Kühlung erfolgt vorzugsweise mit Luftbeaufschlagung. Wegen der damit einhergehenden Verdunstungskühlung sollte die Faserstoffbahn in der Kühleinheit mittels aufgesprühten Wassers befeuchtet werden.

Nach der ersten Kühlung mittels der ersten Kühleinheit und vor der ersten Glättvorrichtung sollte die Faserstoffbahn vorzugsweise beidseitig mittels Dampf erwärmt und befeuchtet werden.

Bei der Beaufschlagung mittels Dampf kommt es auf der beaufschlagten Seite der Faserstoffbahn zur Kondensatbildung und Erwärmung.

Die Erwärmung beschränkt sich aber auf den Oberflächenbereich der Faserstoffbahn, so dass wegen des kühlen Kerns der Faserstoffbahn dennoch ein volumenschonendes Glätten gewährleistet werden kann.

Auch nach der Streichvorrichtung kann die Kühlung mittels Verdunstungskühlung erfolgen.

Es versteht sich, dass Kühlung und/oder Befeuchtung der Faserstoffbahn den Bedürfnissen und der Bahnbeschaffenheit angepasst werden können, d.h. beispielsweise, dass die Faserstoffbahn ein- oder beidseitig beaufschlagt werden kann und auch die Befeuchtung an mehreren in Bahnlaufrichtung voneinander beabstandeten Stellen erfolgt.

Zur Intensivierung der Glättung sollte zumindest eine Seite der Faserstoffbahn in jeder Glättvorrichtung beheizt werden. Dies bedeutet, dass zumindest jeweils eine der Glättwalzen der Glättvorrichtungen beheizt ist.

Zwecks einer volumenschonenden Satinage erfolgt die Glättung in der folgenden, weiteren Glättvorrichtung mit relativ geringen Pressdrücken, weshalb es von Vorteil ist, wenn die gesamte Verweilzeit der Faserstoffbahn in dem oder den Glättspalten der weiteren Glättvorrichtung wesentlich länger als in dem oder den Glättspalten der ersten Glättvorrichtung ist.

Aus gleichem Grund sollte die Glättung der Faserstoffbahn in der weiteren Glättvorrichtung mittels Glättwalzen erfolgen, von denen wenigstens eine einen elastischen Mantelbezug aufweist.

Im Interesse einer zusätzlichen Dickenquerprofil-Kalibrierung ist es dagegen vorteilhaft, wenn die erste Glättvorrichtung nur Glättwalzen mit harter Mantelfläche besitzt.

Nachfolgend soll die Erfindung an einem Ausführungsbeispiel näher erläutert werden. In der beigefügten Zeichnung zeigt die Figur ein Anlagenschema eines Endabschnitts einer Maschine zur Herstellung einer Papier- oder Kartonbahn.

Am Beginn der Maschine erfolgt die Blattbildung im Former aus mindestens 3, maximal 5 Lagen, wobei mindestens eine Lage von einem Langsieb gebildet wird.

In einer darauf folgenden Pressenpartie zur Entwässerung durchläuft die Faserstoffbahn 1 mindestens zwei verlängert ausgebildete Presspalte, wobei die Faserstoffbahn 1 den ersten Pressspalt gemeinsam mit beidseitig je einem endlos umlaufenden, wasseraufnehmenden Entwässerungsband passiert und die Faserstoffbahn 1 im letzten Pressspalt direkt mit einer glatten Presswalze in Kontakt kommt.

Daran schließt sich in Bahnlaufrichtung 11 eine Trockenpartie mit mehreren Trockengruppen an, in denen die Faserstoffbahn 1 über beheizte Trockenzylinder geführt wird.

Die erste Trockengruppe wird hierbei lediglich von 2 bis 4 Trockenzylindern gebildet und besitzt nur ein, vorzugsweise über der Faserstoffbahn 1 endlos umlaufendes Trockensieb, welches die Faserstoffbahn 1 um die Trockenzylinder führt.

Zwischen zwei Trockengruppen kann über ein Streichaggregat ein Medium, bevorzugt Stärke auf die Faserstoffbahn 1 ein- oder beidseitig aufgebracht werden.

Nach der Trockenpartie 2 wird die Faserstoffbahn 1 beidseitig von einer ersten Kühleinheit 6 mit Umgebungsluft beaufschlagt.

Infolge der damit verbundenen Verdunstungskühlung vermindert sich die Temperatur der Faserstoffbahn 1 von 70 bis 100°C auf Werte zwischen 10 und 40 °C.

Daran schließt sich eine Befeuchtungsvorrichtung 8 an, bevor die Faserstoffbahn 1 eine erste Glättvorrichtung 3 erreicht.

Die Befeuchtungsvorrichtung 8 in Form eines Dampfblaskastens beaufschlagt die Faserstoffbahn 1 beidseitig mit Dampf, was zur Erwärmung der bedampften Bahnoberfläche aber auch zur Kondensatbildung auf dieser führt.

Die Rückbefeuchtung unterstützt die nachfolgende Glättung, insbesondere wenn die Bahnseite mit der Kondensatschicht mit einer beheizten Glättwalze der ersten Glättvorrichtung 3 in Kontakt kommt.

Die Erwärmung durch den Dampf wirkt sich nicht wesentlich auf den kühlen Kern der Faserstoffbahn 1 aus, so dass die Glättung in der ersten Glättvorrichtung 3 volumenschonend erfolgt.

Die erste Glättvorrichtung 3 wird hier von zwei gegeneinander gepressten Glättwalzen mit harter Mantelfläche gebildet, was eine intensive Glättung und Dickenprofilierung erlaubt. Zusätzlich ist zumindest eine der Glättwalzen von innen und/oder außen beheizt.

Nach der ersten Glättvorrichtung 3 gelangt die Faserstoffbahn 1 in eine Streichvorrichtung 9 mit zwei bis fünf separaten Streichaggregaten, in der in an sich bekannter Weise ein pigmenthaltiger Strich auf eine oder auch beide Seiten der Faserstoffbahn 1 aufgetragen wird.

Als Ergebnis des Streichens bzw. der Trocknung des Strichs steigt die Bahntemperatur wieder auf Werte von 60 bis 90°C.

Aus diesem Grund wird die Faserstoffbahn 1 in zumindest einer weiteren Kühleinheit 7,10 wieder auf eine Temperatur von weniger als 50°C vor der Aufrollvorrichtung 5 gekühlt.

Über eine weitere, zwischen Streichvorrichtung 9 und Aufrollvorrichtung 5 vorhandene Glättvorrichtung 4 kann die Faserstoffbahn 1 wegen der relativ geringen Temperatur volumenschonend geglättet werden. Daher sollte wenigstens eine der weiteren Kühleinheiten 7 zwischen der Streichvorrichtung 9 und der weiteren Glättvorrichtung 4 vorhanden sein.

Auch die weitere Glättvorrichtung 4 wird von zwei gegeneinander gepressten Glättwalzen gebildet, von denen eine beheizt ist. Zur schonenden Glättung der gestrichenen Faserstoffbahn 1 weist jedoch eine Glättwalze einen elastischen Mantelbezug auf. Außerdem ist dieser Glättspalt verlängert ausgebildet, so dass die Verweilzeit der Faserstoffbahn 1 in diesem Glättspalt wesentlich länger als in dem Glättspalt der ersten Glättvorrichtung 3 ist.

Auf Grund der längeren Verweilzeit kann die Glättung im Glättspalt der weiteren Glättvorrichtung 4 mit geringerem Pressdruck erfolgen, was das Volumen schont.

Nach der weiteren Glättvorrichtung 4 gelangt die Faserstoffbahn 1 zum Aufwickeln zur Aufrollvorrichtung 5, wobei zwischen der Glättvorrichtung 4 und der Aufrollvorrichtung 5 noch eine weitere Kühleinheit 10 angeordnet sein kann.

Erfindungswesentlich ist, dass die Faserstoffbahn 1 zwischen Trockenpartie 2 und der Aufrollvorrichtung 5 über die jeweiligen Kühleinheiten 6,7,10 derart befeuchtet und gekühlt wird, dass sich der Feuchtegehalt über jede Kühleinheit 6,7,10 absolut um weniger als 1% ändert und vorzugsweise annähernd gleich bleibt.

Je nach Papiersorte liegt der Feuchtegehalt der Faserstoffbahn 1 in diesem Endabschnitt der Maschine zwischen 6 und 11%.

Für die Qualität des Strichs bei der Aufrollung ist es außerdem wichtig, dass die Faserstoffbahn 1 derart gekühlt wird, dass die Temperatur der Faserstoffbahn 1 vor der Aufrollvorrichtung 5 höchstens 50°C beträgt.

## Patentansprüche

1. Verfahren zur Behandlung einer Faserstoffbahn (1), insbesondere einer Papier-oder Kartonbahn im Endabschnitt einer Maschine zur Herstellung derselben, welcher in Bahnlaufrichtung (11) folgend eine Trockenpartie (2) zur Trocknung, eine erste Glättvorrichtung (3) zur Vorglättung, eine Streichvorrichtung (9) zum Auftrag von Streichfarbe, eine weitere Glättvorrichtung (4) sowie eine Aufrollvorrichtung (5) zum Aufwickeln der fertigen Faserstoffbahn (1) umfasst, wobei die Faserstoffbahn (1) zwischen Trockenpartie (2) und Aufrollvorrichtung (5) durch zumindest eine Kühleinheit (6,7,10) mit Verdunstungskühlung geführt und vor der ersten (3) und zwischen der ersten (3) und der weiteren Glättvorrichtung (4) mittels jeweils wenigstens einer Kühleinheit (6,7,10) gekühlt wird, **dadurch gekennzeichnet, dass** die Faserstoffbahn (1) nach der ersten Kühlung und vor der ersten Glättvorrichtung (3) mittels Dampf erwärmt und befeuchtet wird.

2. Verfahren nach Anspruch 1, **dadurch gekennzeichnet, dass** die Faserstoffbahn (1) zwischen der weiteren Glättvorrichtung (4) und der Aufrollvorrichtung (5) mittels zumindest einer Kühleinheit (6,7,10) gekühlt wird.

3. Verfahren nach einem der vorhergehenden Ansprüche, **dadurch gekennzeichnet, dass** die Faserstoffbahn (1) mittels der Kühleinheit (6,7,10) derart gekühlt und befeuchtet wird, dass sich der Feuchtegehalt absolut um weniger als 1% ändert.

4. Verfahren nach einem der vorhergehenden Ansprüche, **dadurch gekennzeichnet, dass** die Faserstoffbahn (1) mittels der Kühleinheit (6,7,10) derart gekühlt und befeuchtet wird, dass der Feuchtegehalt annähernd gleich bleibt.

5. Verfahren nach einem der vorhergehenden Ansprüche, **dadurch gekennzeichnet, dass** die Faserstoffbahn (1) derart gekühlt wird, dass die Temperatur der Faserstoffbahn (1) vor der Aufrollvorrichtung (5) höchstens 50°C beträgt.

6. Verfahren nach einem der vorhergehenden Ansprüche, **dadurch gekennzeichnet, dass** die Faserstoffbahn (1) vor der ersten Glättvorrichtung (3) erstmals gekühlt wird.

7. Verfahren nach einem der vorhergehenden Ansprüche, **dadurch gekennzeichnet, dass** die Faserstoffbahn (1) in der Kühleinheit (6,7,10) mit aufgesprühtem Wassers befeuchtet wird.

8. Verfahren nach einem der vorhergehenden Ansprüche, **dadurch gekennzeichnet, dass** die Faserstoffbahn (1) beidseitig mit Dampf erwärmt und befeuchtet wird.

9. Verfahren nach einem der vorhergehenden Ansprüche, **dadurch gekennzeichnet, dass** der Feuchtegehalt der Faserstoffbahn (1) zwischen der Trockenpartie (2) und der Aufrollvorrichtung (5) zwischen 6 und 11% liegt.

10. Verfahren nach einem der vorhergehenden Ansprüche, **dadurch gekennzeichnet, dass** zumindest eine Seite der Faserstoffbahn (1) in jeder Glättvorrichtung (3,4) beheizt wird.

11. Verfahren nach einem der vorhergehenden Ansprüche, **dadurch gekennzeichnet, dass** die gesamte Verweilzeit der Faserstoffbahn (1) in dem oder den Glättspalten der weiteren Glättvorrichtung (4) wesentlich länger als in dem oder den Glättspalten der ersten Glättvorrichtung (3) ist.

12. Verfahren nach einem der vorhergehenden Ansprüche, **dadurch gekennzeichnet, dass** die Glättung der Faserstoffbahn (1) in der ersten Glättvorrichtung (3) mittels Glättwalzen mit harter Mantelfläche erfolgt.

13. Verfahren nach einem der vorhergehenden Ansprüche, **dadurch gekennzeichnet, dass** die Glättung der Faserstoffbahn (1) in der weiteren Glättvorrichtung (4) mittels Glättwalzen erfolgt, von denen wenigstens eine einen elastischen Mantelbezug aufweist.

## Claims

1. Method for treating a fibrous web (1), in particular a paper or board web, in the end section of a machine for producing the same, which comprises, following in the web running direction (11), a drying section (2) for drying, a first smoothing device (3) for pre-smoothing, a coating device (9) for applying coating color, a further smoothing device (4) and a winding device (5) for winding up the finished fibrous web (1), wherein the fibrous web (1) is guided between the dryer section (2) and the reeling device (5) through at least one cooling unit (6, 7, 10) with evaporative cooling and is cooled before the first (3) and between the first (3) and the further smoothing device (4) by means of at least one cooling unit (6, 7, 10) in each case, **characterized in that** the fibrous web (1) is heated and moistened by means of steam after the first cooling and before the first smoothing device (3).

2. process according to claim 1, **characterized in that** the fibrous web (1) is cooled between the further smoothing device (4) and the reeling device (5) by means of at least one cooling unit (6, 7, 10).

3. process according to one of the preceding claims, **characterized in that** the fibrous web (1) is cooled and moistened by means of the cooling unit (6, 7, 10) in such a way that the moisture content changes by less than 1% in absolute terms.

4. process according to one of the preceding claims, **characterized in that** the fibrous web (1) is cooled and moistened by means of the cooling unit (6, 7, 10) in such a way that the moisture content remains approximately the same.

5. method according to one of the preceding claims, **characterized in that** the fibrous web (1) is cooled in such a way that the temperature of the fibrous web (1) upstream of the reeling device (5) is at most 50°C.

6. process according to one of the preceding claims, **characterized in that** the fibrous web (1) is cooled for the first time before the first smoothing device (3).

7. process according to one of the preceding claims, **characterized in that** the fibrous web (1) is moistened with sprayed-on water in the cooling unit (6, 7, 10).

8. process according to one of the preceding claims, **characterized in that** the fibrous web (1) is heated and moistened on both sides with steam.

9. process according to one of the preceding claims, **characterized in that** the moisture content of the fibrous web (1) between the dryer section (2) and the reeling device (5) is between 6 and 11%.

10. method according to one of the preceding claims, **characterized in that** at least one side of the fibrous web (1) is heated in each smoothing device (3, 4).

11. Method according to one of the preceding claims, **characterized in that** the total dwell time of the fibrous web (1) in the smoothing gap or gaps of the further smoothing device (4) is substantially longer than in the smoothing gap or gaps of the first smoothing device (3).

12. process according to one of the preceding claims, **characterized in that** the smoothing of the fibrous web (1) in the first smoothing device (3) is carried out by means of smoothing rollers with a hard outer surface.

13. process according to one of the preceding claims, **characterized in that** the smoothing of the fibrous web (1) in the further smoothing device (4) is carried out by means of smoothing rollers, at least one of which has an elastic cover.

## Revendications

1. Procédé pour le traitement d'une bande fibreuse (1), en particulier d'une bande de papier ou de carton, dans la section finale d'une machine pour sa fabrication, qui comprend, en suivant le sens de défilement de la bande (11), une section de séchage (2) pour le séchage, un premier dispositif de lissage (3) pour le pré-lissage, un dispositif de couchage (9) pour l'application de peinture de couchage, un autre dispositif de lissage (4) ainsi qu'un dispositif d'enroulement (5) pour l'enroulement de la bande fibreuse (1) terminée, la bande fibreuse (1) étant guidée entre la section de séchage (2) et le dispositif d'enroulement (5) par au moins une unité de refroidissement (6, 7, 10) avec refroidissement par évaporation et étant refroidie avant le premier (3) et entre le premier (3) et l'autre dispositif de lissage (4) au moyen respectivement d'au moins une unité de refroidissement (6, 7, 10), **caractérisée en ce que** la bande fibreuse (1) est réchauffée et humidifiée au moyen de vapeur après le premier refroidissement et avant le premier dispositif de lissage (3).

2. procédé selon la revendication 1, **caractérisé en ce que** la bande fibreuse (1) est refroidie entre l'autre dispositif de lissage (4) et le dispositif d'enroulement (5) au moyen d'au moins une unité de refroidissement (6, 7, 10).

3. procédé selon l'une des revendications précédentes, **caractérisé en ce que** la bande fibreuse (1) est refroidie et humidifiée au moyen de l'unité de refroidissement (6, 7, 10) de telle sorte que la teneur en humidité varie de moins de 1% en valeur absolue.

4. procédé selon l'une des revendications précédentes, **caractérisé en ce que** la bande fibreuse (1) est refroidie et humidifiée au moyen de l'unité de refroidissement (6, 7, 10) de telle sorte que la teneur en humidité reste à peu près constante.

5. Procédé selon l'une des revendications précédentes, **caractérisé en ce que** la bande de matière fibreuse (1) est refroidie de telle sorte que la température de la bande de matière fibreuse (1) avant le dispositif d'enroulement (5) est de 50°C au maximum.

6. Procédé selon l'une des revendications précédentes, **caractérisé en ce que** la bande fibreuse (1) est refroidie une première fois avant le premier dispositif de lissage (3).

7. Procédé selon l'une des revendications précédentes, **caractérisé en ce que** la bande fibreuse (1) est humidifiée dans l'unité de refroidissement (6, 7, 10) avec de l'eau pulvérisée.

8. procédé selon l'une des revendications précédentes, **caractérisé en ce que** la bande fibreuse (1) est chauffée et humidifiée des deux côtés avec de la vapeur.

9. Procédé selon l'une des revendications précédentes, **caractérisé en ce que** la teneur en humidité de la bande fibreuse (1) entre la section de séchage (2) et le dispositif d'enroulement (5) est comprise entre 6 et 11%.

10. Procédé selon l'une des revendications précédentes, **caractérisé en ce qu'**au moins une face de la bande fibreuse (1) est chauffée dans chaque dispositif de lissage (3, 4).

11. procédé selon l'une des revendications précédentes, **caractérisé en ce que** le temps de séjour total de la bande fibreuse (1) dans la ou les colonnes de lissage de l'autre dispositif de lissage (4) est sensiblement plus long que dans la ou les colonnes de lissage du premier dispositif de lissage (3).

12. procédé selon l'une des revendications précédentes, **caractérisé en ce que** le lissage de la bande fibreuse (1) dans le premier dispositif de lissage (3) est effectué au moyen de cylindres de lissage à surface d'enveloppe dure.

13. Procédé selon l'une des revendications précédentes, **caractérisé en ce que** le lissage de la bande fibreuse (1) dans l'autre dispositif de lissage (4) est effectué au moyen de cylindres de lissage, dont au moins un présente un revêtement d'enveloppe élastique.
